# EUROPÄISCHE PATENTANMELDUNG

(11) **EP 4 641 069 A1**
(43) Veröffentlichungstag der Anmeldung: **29.10.2025**
(21) Anmeldenummer: 24020128.5
(22) Anmeldetag: 24.04.2024
(51) Int. Cl.: F17C 5/00

(54) **VORRICHTUNG ZUM ABKÜHLEN EINES GASES**

(71) Anmelder: Linde GmbH, 82049 Pullach (DE)
(72) Erfinder: Vidic, Karl Jojo, 82049 Pullach (DE); Stenzel, Alexander, 82049 Pullach (DE); Soykal, Arda, 82049 Pullach (DE); Kropf, Annika, 82049 Pullach (DE); Hernegger, Michael, 82049 Pullach (DE); Gallina, Tibor Robert, 82049 Pullach (DE); Ackel, Alexander, 82049 Pullach (DE); Acher, Thomas, 82049 Pullach (DE)
(74) Vertreter: Zahn, Christoph

(57) **Zusammenfassung**

Es werden eine Vorrichtung zum Abkühlen eines Gases sowie eine Wasserstofftankstelle, die wenigstens eine erfindungsgemäße Vorrichtung aufweist, beschrieben. Die Vorrichtung zum weist folgendes auf: einen Kolbenraum (2); einen in dem Kolbenraum (2) angeordneten Flüssigkeitskolben (3); eine dem ersten Ende (9) des Kolbenraums (2) zugeordnete, ein Einlassventil (b) aufweisende Zuführleitung (1); eine dem ersten Ende (9) des Kolbenraums (2) zugeordnete, ein Auslassventil (b) aufweisende Abführleitung (10); ein dem zweiten Ende des Kolbenraums (2) zugeordneter Kolben (4); ein dem Kolben (4) zugeordnetes Dämpfersystem; eine Steuereinheit (8), die mit dem Dämpfersystem in Wirkverbindung steht und den auf den Kolben (4) aufzubringenden Druck dynamisch regelt; und Mittel zum Abführen von Wärme aus dem Kolbenraum (2) und/oder Dämpfersystem.

## Beschreibung

Die Erfindung betrifft eine Vorrichtung zum Abkühlen eines Gases sowie eine Wasserstofftankstelle mit einer derartigen Vorrichtung.

Wasserstofftankstellen (Hydrogen Refueling Stations, HRS) zur gasförmigen Betankung von mit Wasserstoff betriebenen Fahrzeugen beruhen auf dem Prinzip des Druckausgleichs zwischen dem Quellenspeicher, also dem oder den (Druck)Speicherbehälter der Wasserstofftankstelle, und dem Senkenspeicher, sprich dem zu befüllenden Fahrzeugtank. Der Quellenspeicher ist meistens kaskadiert ausgeführt, um bei steigendem Senkendruck ein ausreichend schnelles Überströmen des Wasserstoffs zu gewährleisten, sodass die jeweilige Betankungsnorm (bspw. SAE J2601, CEP, JPEC oder dergleichen) eingehalten werden kann. Aufgrund der Betankungsnormen müssen die Druckrampen entsprechend gesteuert werden können. Um dies zu ermöglichen, ist, gemäß des Standes der Technik, der Einsatz eines sog. Druckrampenreglers erforderlich, der üblicherweise als pneumatisch oder magnetisch angesteuertes Proportionalventil ausgeführt ist. Die bei der Expansion anfallende Wärme im Wasserstoff wird in den meisten Fällen mittels einer Kompressionskältemaschine weggekühlt bzw. abgeführt, woraus erhöhte Kosten bei verringerter Energieeffizienz resultieren.

Die am Proportionalventil bzw. Druckrampenregler vorliegende Expansion ist vergleichsweise stark isenthalp, weswegen ein hoher Anteil an Wärme bei der Betankung frei wird. Fahrzeugtanks sind in der Regel für eine maximal erlaubte Gastemperatur von 85 °C zugelassen. Ohne eine Vorkühlung sind diese Temperaturen unter Berücksichtigung der gängigen Betankungsnormen nicht realisierbar, weswegen im Regelfall eine zusätzliche Kältemaschine erforderlich ist. Dadurch steigt jedoch der elektrische Energieverbrauch der Wasserstofftankstelle, was negative Auswirkungen auf deren ökologischen Fußabdruck sowie deren Installations- und Betriebskosten hat.

Aufgabe der vorliegenden Erfindung ist es, eine Vorrichtung zum Abkühlen eines Gases sowie eine Wasserstofftankstelle mit einer derartigen Vorrichtung anzugeben, die einen geringeren apparativen und verfahrenstechnischen Aufwand für das Vorkühlen des zu überführenden Wasserstoffs erfordert, im besten Falle dieses Vorkühlen obsolet macht.

Zur Lösung dieser Aufgabe wird eine gattungsgemäße Vorrichtung zum Abkühlen eines Gases vorgeschlagen, aufweisend
- einen Kolbenraum,
- einen in dem Kolbenraum angeordneten Flüssigkeitskolben,
- eine dem ersten Ende des Kolbenraums zugeordnete, ein Einlassventil aufweisende Zuführleitung,
- eine dem ersten Ende des Kolbenraums zugeordnete, ein Auslassventil aufweisende Abführleitung,
- ein dem zweiten Ende des Kolbenraums zugeordneter Kolben,
- ein dem Kolben zugeordnetes Dämpfersystem,
- eine Steuereinheit, die mit dem Dämpfersystem in Wirkverbindung steht und den auf den Kolben aufzubringenden Druck dynamisch regelt, und
- Mittel zum Abführen von Wärme aus dem Kolbenraum und/oder Dämpfersystem.

Vorgeschlagen wird ferner eine Wasserstofftankstelle, die wenigstens eine erfindungsgemäße Vorrichtung aufweist.

Vorteilhafte Ausgestaltungen und Weiterbildungen der erfindungsgemäßen Vorrichtung zum Abkühlen eines Gases sind dadurch gekennzeichnet, dass
- der Flüssigkeitskolben durch eine ionische Flüssigkeit und/oder eine Flüssigkeit mit einer Löslichkeit für gasförmigen Wasserstoff von 0,0003 bis 0,0005 g Wasserstoff je g Flüssigkeit bei einem Wasserstoffpartialdruck von 256 bar gebildet ist,
- das Dämpfersystem als ein Feder-Dämpfersystem, ein elektromechanisches Dämpfersystem oder ein Gasspeicher- Dämpfersystem ausgebildet ist,
- die Steuereinheit als hydraulische Steuereinheit ausgebildet ist, und/oder
- im Bereich des Kolbenraums ein Magnetfeld erzeugbar ist.

Die Funktionsweise der erfindungsgemäßen Vorrichtung zum Abkühlen eines Gases, vorzugsweise von Wasserstoff, beruht auf dem Prinzip der sog. isentropen Expansion, bei der dem Gas Arbeit entzogen wird, um es dadurch abzukühlen.

Anhand des in der **Figur** dargestellten Ausführungsbeispiels seien die erfindungsgemäße Vorrichtung zum Abkühlen eines Gases, insbesondere von Wasserstoff, sowie weitere vorteilhafte Ausgestaltungen dieser Vorrichtung nachfolgend beschrieben.

Der vorzugsweise aus einerm in der Figur nicht dargestellten Druckspeicherbehälter einer Wasserstofftankstelle stammende Wasserstoff strömt über Leitung 1, in der ein Einlassventil a angeordnet ist, intermittierend in das erste Ende 9 des Kolbenraumes 2 ein. Diesem ersten Ende 9 des Kolbenraumes 2 ist ferner eine, ein Auslassventil b aufweisende Abführleitung 10 zugeordnet. Der während eines Öffnungstaktes des Einlassventils 1 einströmende Wasserstoff verdrängt aufgrund der Druckerhöhung im Kolbenraum 2 den darin befindlichen Flüssigkeitskolben 3. Dieser wird vorzugsweise durch eine ionische Flüssigkeit und/oder eine Flüssigkeit mit einer Löslichkeit für gasförmigen Wasserstoff von 0,0003 bis 0,0005 g Wasserstoff je g Flüssigkeit bei einem Wasserstoffpartialdruck von 256 bar gebildet. In dem zweiten und vorzugsweise entgegengesetzten Ende des Kolbenraums 2 ist ein Kolben 4 angeordnet. Dieser wird durch die Flüssigkeitssäule 3 verdrängt. Der Kolben 4 wiederum verrichtet dabei gegen ein Dämpfersystem mechanische Arbeit. Dieses Dämpfersystem ist vorzugsweise als ein Feder-Dämpfersystem, ein elektromechanisches Dämpfersystem oder ein Gasspeicher-Dämpfersystem ausgebildet. In der Figur ist ein Feder-Dämpfersystem dargestellt, bestehend aus einer Feder 5 und einem hydraulischen Dämpfer 6. Ferner ist eine Steuereinheit 8 vorgesehen, die mit dem Dämpfersystem in Wirkverbindung steht und den mittels des Dämpfersystems auf den Kolben 4 aufzubringenden Druck dynamisch regelt.

Werden das Ventil a geschlossen und gleichzeitig das Ventil b geöffnet, wird der Kolben 4 durch das Feder-Dämpfersystem 5/6 nach unten verschoben. Dadurch schiebt die Flüssigkeitssäule 3 das Gasvolumen 9 über die Abführleitung 10 in den in der Figur nicht dargestellten Fahrzeugtank. Das dabei beförderte Gas ist dadurch kühler als zu Beginn des Prozesses. Die Druckrampe, welche erforderlich ist um das Gas gemäß einer gängigen Betankungsnorm wie z.B. SAE J2601 in den Fahrzeugtank zu überführen, wird intermittierend über die durch das (Feder-)Dämpfersystem auf den Kolben 4 aufgebrachte, sich dynamisch verändernde Gegenkraft gesteuert. Diese dynamische Steuerung erfolgt über eine Steuereinheit 8, die vorzugsweise hydraulisch ausgebildet ist, die den Druck des Dämpfers 6 dynamisch einstellt bzw. variiert. Die bei diesem Dämpfungsprozess anfallende Wärme wird durch geeignete Mittel zum Abführen von Wärme aus dem Kolbenraum 2 und/oder dem Dämpfersystem abgeführt. Wie in der Figur dargestellt, kann die Wärme insbesondere über Kühlrippen 7 nach außen hin an die Atmosphäre abgegeben werden.

Das über die Abführleitung 10 strömende abgekühlte Gas kann gemäß einer vorteilhaften Ausgestaltung der erfindungsgemäßen Vorrichtung auch dazu verwendet werden, um insbesondere einen weiteren, in der Figur nicht dargestellten Kühlkreislauf mit Kälte zu versorgen. Die durch das intermittierende Regeln auftretenden Druckschwankungen bei der Überführung des Gases bzw. Wasserstoffs in den Fahrzeugtank können mit herkömmlichen Speicherflaschen abgepuffert werden. Entsprechend einer weiteren Ausgestaltung der Erfindung wird das über die Abführleitung 10 abgezogene Gas mit wenigstens einem weiteren Gasstrom gemischt um die erforderlichen bzw. gewünschten Betankungsbedingungen zu erreichen.

Wie bereits erwähnt, wird der Flüssigkeitskolben 3 durch eine ionische Flüssigkeit und/oder ein eine Flüssigkeit mit einer Löslichkeit für gasförmigen Wasserstoff von 0,0003 bis 0,0005 g Wasserstoff je g Flüssigkeit bei einem Wasserstoffpartialdruck von 256 bar gebildet. Entsprechend einer vorteilhaften Ausgestaltung können Mittel vorgesehen werden, die im Bereich des Kolbenraums 2 ein Magnetfeld erzeugen. Dadurch kann der Flüssigkeitskolben 3 bzw. die verwendete Flüssigkeit so beruhigt werden, dass wenig bis keine Aerosole dieser Flüssigkeit in das Gas oder Gasgemisch gelangen. Ergänzend zu einem derartigen Magnetfeld oder alternativ kann eine Abscheidevorrichtung vorgesehen werden.

Es sei betont, dass die erfindungsgemäße Vorrichtung zum Abkühlen eines Gases mit beliebigen Gasen und Gasgemischen betrieben werden kann.

Mittels der Verwendung der erfindungsgemäßen Vorrichtung zum Abkühlen eines Gases in einer Wasserstofftankstelle kann der bisher erforderliche Druckrampenregler vollständig oder zumindest teilweise ersetzt werden. Des Weiteren kann auf eine Kältemaschine zur Kühlung des zu vertankenden Wasserstoffs teilweise oder vollständig verzichtet werden. Die Erfindung ermöglicht eine erhebliche Einsparung von Kälteleistung im Bereich zwischen 50 und 100 %, je nach Betankungsprotokoll bei gleichzeitig kostengünstigem und verschleißfestem Aufbau im Vergleich zu anderen Expansionsmaschinen.

Die hydraulische Steuerung der gasseitig erforderlichen Druckrampen kann durch die Abdichtung mit ionischer Flüssigkeit oder einem ähnlichen Fluid dargestellt werden, was das Abdichtverhalten verbessert, auch im Bereich der Zeitstandsfestigkeit. In der Ausgestaltung mit einer elektromechanischen Bremse kann zudem elektrische Energie gewonnen werden.

## Patentansprüche

1. Vorrichtung zum Abkühlen eines Gases, aufweisend
- einen Kolbenraum (2),
- einen in dem Kolbenraum (2) angeordneten Flüssigkeitskolben (3),
- eine dem ersten Ende (9) des Kolbenraums (2) zugeordnete, ein Einlassventil (b) aufweisende Zuführleitung (1),
- eine dem ersten Ende (9) des Kolbenraums (2) zugeordnete, ein Auslassventil (b) aufweisende Abführleitung (10),
- ein dem zweiten Ende des Kolbenraums (2) zugeordneter Kolben (4),
- ein dem Kolben (4) zugeordnetes Dämpfersystem,
- eine Steuereinheit (8), die mit dem Dämpfersystem in Wirkverbindung steht und den auf den Kolben (4) aufzubringenden Druck dynamisch regelt, und
- Mittel zum Abführen von Wärme aus dem Kolbenraum (2) und/oder Dämpfersystem.

2. Vorrichtung zum Abkühlen eines Gases nach Anspruch 1, **dadurch gekennzeichnet, dass** der Flüssigkeitskolben (3) durch eine ionische Flüssigkeit und/oder eine Flüssigkeit mit einer Löslichkeit für gasförmigen Wasserstoff von 0,0003 bis 0,0005 g Wasserstoff je g Flüssigkeit bei einem Wasserstoffpartialdruck von 256 bar gebildet ist.

3. Vorrichtung zum Abkühlen eines Gases nach Anspruch 1 oder 2, **dadurch gekennzeichnet, dass** das Dämpfersystem als ein Feder-Dämpfersystem (4, 5, 6), ein elektromechanisches Dämpfersystem oder ein Gasspeicher- Dämpfersystem ausgebildet ist.

4. Vorrichtung zum Abkühlen eines Gases nach einem der vorhergehenden Ansprüche, **dadurch gekennzeichnet, dass** die Steuereinheit (8) als hydraulische Steuereinheit ausgebildet ist.

5. Vorrichtung zum Abkühlen eines Gases nach einem der vorhergehenden Ansprüche, **dadurch gekennzeichnet, dass** im Bereich des Kolbenraums (2) ein Magnetfeld erzeugbar ist.

6. Wasserstofftankstelle, **dadurch gekennzeichnet, dass** sie wenigstens eine Vorrichtung zum Abkühlen eines Gases nach einem der vorhergehenden Ansprüche aufweist.
